# EUROPÄISCHE PATENTSCHRIFT

(11) **EP 0 951 041 B1**
(45) Veröffentlichungstag und Bekanntmachung des Hinweises auf die Patenterteilung: **22.03.2006**
(21) Anmeldenummer: 99100618.0
(22) Anmeldetag: 14.01.1999
(51) Int. Cl.: H01H 37/54, H01H 1/50

(54) **Temperaturabhängiger Schalter**
Thermally actuated switch
Interrupteur à commande thermique

(30) Priorität: 16.04.1998 DE 19816809
(43) Veröffentlichungstag der Anmeldung: 20.10.1999
(73) Patentinhaber: Thermik Gerätebau GmbH, 75181 Pforzheim (DE)
(72) Erfinder: Hofsäss, Marcel, 75305 Neuenbürg (DE); Becher, Michael, 75382 Althengstett (DE); Güttinger, Edwin, 75203 Königsbach (DE)
(74) Vertreter: Otten, Hajo

(56) Entgegenhaltungen:
- EP-A- 0 272 696
- EP-A- 0 453 596
- EP-A- 0 557 744

## Beschreibung

Die vorliegende Erfindung betrifft einen temperaturabhängigen Schalter mit zwei an einem Isolationsträger befestigten Anschlußelektroden, einem Schaltwerk, das in Abhängigkeit von seiner Temperatur eine elektrisch leitende Verbindung zwischen den beiden Anschlußelektroden herstellt, sowie einem Widerstandsteil, das elektrisch parallel zu dem Schaltwerk mit den beiden Anschlußelektroden verbunden ist.

Ein derartiger Schalter ist aus der DE-OS 21 13 388 bekannt.

Der bekannte Schalter ist ein Thermostat zum Schutz eines elektrischen Gerätes, der elektrisch in Reihe mit dem zu schützenden Gerät geschaltet wird und in thermischem Kontakt mit dem Gerät ist.

Die beiden Anschlußelektroden sind flächige Metallteile, von denen eines einen festen Gegenkontakt und das andere ein Bimetallteil trägt, an dessen freiem Ende ein mit dem festen Gegenkontakt zusammenwirkender beweglicher Gegenkontakt sitzt. Die beiden Metallteile sind übereinander angeordnet und klemmen zwischen sich einen PTC-Widerstand ein, der unter Zwischenschaltung einer Feder in elektrischem Kontakt mit beiden Anschlußelektroden steht.

Dieser Aufbau aus Isolationsträger, Metallteilen mit festem und beweglichem Gegenkontakt sowie PTC-Widerstand wird in ein Gehäuse eingeschoben, woraufhin die Gehäuseöffnung mit einer Abdichtmasse vergossen wird.

Wenn die Temperatur des zu schützenden Gerätes den Ansprechwert des Bimetallteiles übersteigt, hebt dieses den beweglichen von dem festen Gegenkontakt ab, wodurch die Stromzufuhr zu dem Gerät unterbrochen wird. Ein kleiner Reststrom fließt jetzt durch den parallel zu dem so gebildeten Schaltwerk angeordneten PTC-Widerstand, der dabei so viel Wärme entwickelt, daß er das Schaltwerk geöffnet hält; diese Funktion wird Selbsthaltung genannt.

Bei dem bekannten Schalter ist von Nachteil, daß der PTC-Widerstand nur bei einem fertig montierten Schalter mechanisch hält, wobei die Montage dieses Schalters recht aufwendig ist. Der Austausch des PTC-Widerstandes ist nicht möglich.

Ein weiterer, selbsthaltender temperaturabhängiger Schalter ist aus der DE 43 36 564 A1 bekannt. Dieser bekannte Schalter umfaßt ein in einem gekapselten Gehäuse angeordnetes Bimetall-Schaltwerk. Das Gehäuse ist auf einer Trägerplatte angeordnet, auf der Leiterbahnen und Widerstände vorgesehen sind. Außerhalb des Gehäuses ist auf dem Träger ein PTC-Widerstand vorgesehen, der parallel zu dem Schaltwerk mit Außenanschlüssen verlötet ist.

Bei diesem Schalter ist von Nachteil, daß er zum einen relativ viele Bauteile benötigt und zum anderen große Abmessungen aufweist.

Vor diesem Hintergrund ist es Aufgabe der vorliegenden Erfindung, den eingangs genannten temperaturabhängigen Schalter derart weiterzubilden, daß er preiswert und einfach zu montieren ist, wobei vorzugsweise ein Austausch des widerstandsteiles möglich sein soll.

Diese Aufgabe wird erfindungsgemäß bei dem eingangs genannten Schalter dadurch gelöst, daß das Widerstandsteil senkrecht zu den Anschlußelektroden in den Isolationsträger eingesteckt wird, so daß es innen in dem Isolationsträger sitzt und von diesem gehalten wird.

Die der Erfindung zugrundeliegende Aufgabe wird auf diese Weise vollkommen gelöst.

Die Erfinder der vorliegenden Anmeldung haben nämlich erkannt, daß ein überraschend einfacher Schalter geschaffen wird, wenn das Widerstandsteil nicht sandwichartig zwischen den Anschlußelektroden oder auf einem gesonderten Träger neben dem Schalter angeordnet wird, sondern unmittelbar innen in dem Isolationsträger gehalten ist. Der Schalter kann dann zunächst vollständig konfektioniert werden, bevor dann das Widerstandsteil nachträglich in den Isolationsträger eingesetzt wird. Wenn auf das Widerstandsteil verzichtet wird, fehlt dem Schalter die Selbsthaltefunktion, was in vielen Anwendungsfällen jedoch ausreichend ist.

Soll der Schalter dagegen mit einer Selbsthaltefunktion versehen werden, so ist lediglich das Widerstandsteil einzustecken. Bei ein und demselben Grundschalter können jetzt wahlweise unterschiedliche Widerstandsteile eingesetzt werden, um unterschiedlichen Einsatzbedingungen bezüglich Betriebsstrom und Ansprechtemperatur gerecht zu werden. Damit ergibt sich ein großer Fertigungsvorteil, weil nämlich der Schalter als solches in großem Umfange vorgefertigt werden kann, so daß später nur noch die unterschiedlichen Widerstände zuzuführen sind. Diese Möglichkeit hat auch schon der aus der eingangs erwähnten DE 43 36 564 Al bekannte Schalter geboten, dort war die nachträgliche Montage des Widerstandsteiles jedoch sehr aufwendig. Die eingangs weiter erwähnte DE-OS 21 13 388 eröffnet dagegen diese Teilfertigung des Schalters nicht, der im Inneren des Gehäuses zwischen den Anschlußelektroden eingeklemmte PTC-Widerstand mußte bereits während der Fertigung in richtiger Auslegung zugeführt werden.

Zusammenfassend bietet der neue Schalter also den Vorteil, daß der Grundschalter vorgefertigt und dann je nach Wahl mit einem Widerstand nachträglich versehen werden kann. Da auf diese Weise der Grundschalter in einem einzigen Fertigungsgang in sehr viel größerer Stückzahl hergestellt werden kann, weil nämlich die Spezialisierung des Schalters erst nachträglich festgelegt wird, ergibt sich insgesamt auch eine Senkung der Produktionskosten, da die Losgröße bei der Fertigung des Grundschalters deutlich größer sein kann als bei dem gattungsbildenden Schalter.

In einer Weiterbildung ist es dann bevorzugt, wenn die beiden Anschlußelektroden flächige Metallteile umfassen, die in einer Ebene angeordnet sind, und wenn das Widerstandsteil auf den Metallteilen aufliegt.

Auch diese Maßnahme ist montagetechnisch von Vorteil, die elektrische Verbindung zwischen dem Widerstandsteil und den Anschlußelektroden erfolgt durch die geometrische Anordnung des Widerstandsteiles auf den Anschlußelektroden, wo sie durch das Isolationsteil gehalten werden.

Weiter ist es bevorzugt, wenn die beiden Anschlußelektroden mit Kontaktenden versehen sind, die in Längsrichtung des Schalters hintereinander in einem Abstand angeordnet sind, und wenn das Widerstandsteil den Abstand überbrückt.

Auch diese Maßnahme ist montagetechnisch von Vorteil, denn sie ermöglicht z.B. ein temperaturabhängiges Schaltwerk, bei dem eine Bimetallfeder an dem einen Kontaktende befestigt ist und an ihrem anderen Ende einen beweglichen Gegenkontakt trägt, der mit einem an dem anderen Kontaktende befestigten, festen Gegenkontakt zusammenwirkt. Sozusagen geometrisch und elektrisch parallel zu dieser Bimetall-Feder wird dann das Widerstandsteil angeordnet.

Weiter ist es bevorzugt, wenn der Isolationsträger mit Vorsprüngen versehen ist, die das Widerstandsteil zwischen sich einklemmen und auf die Anschlußelektroden drücken.

Auch diese Maßnahme ist montagetechnisch von Vorteil, das Widerstandsteil muß sozusagen nur von außen zwischen die Vorsprünge gedrückt werden, wo es dann durch deren Federwirkung gleichzeitig gehalten und auf die Anschlußelektroden gedrückt wird. Damit ist aber auch ein nachträglicher Austausch des Widerstandsteiles möglich, was unter bestimmten Einsatzbedingungen von Vorteil sein kann.

Allgemein ist es noch bevorzugt, wenn die eine Anschlußelektrode einen festen Gegenkontakt und die andere ein Bimetallteil trägt, an dessen freiem Ende ein mit dem festen Gegenkontakt zusammenwirkender beweglicher Gegenkontakt sitzt.

Bei dieser Maßnahme ist von Vorteil, daß ein technisch sehr einfaches Schaltwerk verwendet wird, bei dem der Betriebsstrom über das Bimetallteil selbst fließt, so daß auf ein weiteres Federteil verzichtet werden kann.

Weiter ist es noch bevorzugt, wenn das Widerstandsteil ein PTC-Block ist.

Hier ist montagetechnisch von Vorteil, daß ein leicht zu handhabender und leicht zu kontaktierender PTC-Block verwendet wird; dessen Außenflächen in bekannter Weise als Anschlüsse ausgebildet sein können.

Weitere Vorteile ergeben sich aus der Beschreibung und der beigefügten Zeichnung. Es versteht sich, daß die vorstehend genannten und die nachstehend noch zu erläuternden Merkmale nicht nur in den jeweils angegebenen Kombinationen, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird in der nachfolgenden Beschreibung näher erläutert. Es zeigen:
- Fig. 1: eine Draufsicht auf einen schematisch gezeigten temperaturabhängigen Schalter mit gestrichelt angedeuteten Anschlußelektroden; und
- Fig. 2: eine Schnittdarstellung des Schalters längs der Linie II-II aus Fig. 1.

In Fig. 1 ist mit 10 ein temperaturabhängiger Schalter bezeichnet, der einen Isolationsträger 11 umfaßt, an dem zwei in Fig. 1 gestrichelt gezeigte Anschlußelektroden 12, 13 befestigt sind. Die Anschlußelektrode 13 ist L-förmig und die Anschlußelektrode 12 Z-förmig ausgebildet, so daß sie mit ihren Kontaktenden 12a, 13a in der Längsachse des Schalters 10 aufeinander zu weisen. In dem Isolationsträger 11 ist eine nach oben offene Öffnung 14 vorgesehen, in die die Kontaktenden 12a, 13a so hineinragen, daß sie von oben zugänglich sind.

Die beiden Anschlußelektroden 12, 13 umfassen flächige Metallteile, die in Fig. 1 links neben dem Schalter 10 nebeneinander und im Bereich der Öffnung 14 in Längsrichtung des Schalters 10 hintereinander in einer bei 15 angedeuteten Ebene angeordnet sind. Die beiden Kontaktenden 12a, 13a weisen zueinander in Längsrichtung des Schalters 10 einen bei 16 angedeuteten Abstand auf.

Über ihre außerhalb des Isolationsträgers 11 liegenden Außenanschlüsse 17a, 17b werden die Anschlußelektroden 12, 13 und damit der Schalter 10 elektrisch an ein zu schützendes Gerät angeschlossen.

Auf den Anschlußelektroden 12, 13 oder genauer auf ihren Kontaktenden 12a, 13a liegt ein Widerstandsteil 18 auf, das in dem gezeigten Ausführungsbeispiel ein PTC-Block 19 ist, der den Abstand 16 überbrückt.

In der Öffnung 14 weist der Isolationsträger 11 zwei sichelförmige Vorsprünge 21, 22 auf, die sich senkrecht zur Zeichenebene der Fig. 1, also in der Zeichenebene der Fig. 2 erstrecken. Die Vorsprünge 21, 22 klemmen zwischen sich den PTC-Block 19 ein und übergreifen diesen jeweils mit einem verjüngten Quervorsprung 23, 24, wodurch der PTC-Block 19 auf die Anschlußelektroden 12, 13 gedrückt wird. Der PTC-Block 19 wird in Fig. 1 von oben zwischen die Vorsprünge 21, 22 gedrückt, die nach außen ausfedern, so daß der PTC-Block 19 auf den Kontaktenden 12a, 13a zu liegen kommt, wobei die Quervorsprünge 23, 24 den PTC-Block 19 in Fig. 2 nach unten drücken, so daß ein guter elektrischer Kontakt zu den Anschlußelektroden 12, 13 hergestellt wird.

In der Schnittdarstellung der Fig. 2 ist zu erkennen, daß in dem Isolationsträger 11 unterhalb der Öffnung 14 ein Hohlraum 26 vorgesehen ist, in dem ein temperaturabhängiges Schaltwerk 27 angeordnet ist. In diesen Hohlraum ragt von links das Kontaktende 12a sowie von rechts das Kontaktende 13a hinein. Die Anschlußelektrode 12 trägt dort an ihrem Kontaktende 12a einen festen Gegenkontakt 28, der mit einem beweglichen Gegenkontakt 29 zusammenarbeitet, der an einem freien Ende einer Bimetall-Feder 31 angeordnet ist. An ihrem anderen Ende 32 ist die Bimetall-Feder 31 mit einem abgekröpften Teil 33 der Anschlußelektrode 13 verbunden.

In der in Fig. 2 gezeigten Stellung befindet sich die Bimetall-Feder 31 in ihrer Tieftemperaturstellung, in der sie den beweglichen Gegenkontakt 29 gegen den festen Gegenkontakt 28 drückt, so daß eine elektrisch leitende Verbindung zwischen den beiden Anschlußelektroden 12, 13 hergestellt wird. Mit seinen Anschlußelektroden 12, 13 wird der Schalter 10 in Reihe mit einem zu schützenden elektrischen Gerät in einen elektrischen Stromkreis geschaltet, wobei der Betriebsstrom des Gerätes über die Anschlußelektroden 12, 13 sowie die Bimetall-Feder 31 geführt wird. Erhöht sich jetzt die Temperatur des Schalters 10 und damit der Bimetall-Feder 31 über die Schalttemperatur hinaus, so hebt die Bimetall-Feder 31 den beweglichen Gegenkontakt 29 von dem festen Gegenkontakt 28 ab, wodurch der Stromkreis unterbrochen wird, so daß das geschützte Gerät abgeschaltet wird.

Ein Reststrom fließt jedoch noch durch den PTC-Block 19, der elektrisch parallel zu dem Schaltwerk 27 angeordnet ist. Der durch den PTC-Block 19 fließende Reststrom erhöht die Temperatur unmittelbar oberhalb der Bimetall-Feder 31, so daß dieser auf oberhalb ihrer Schalttemperatur gehalten wird und der Schalter 10 sich nicht selbsttätig wieder schließen kann. Erst nachdem die Stromzufuhr unterbrochen wurde, kühlt sich der PTC-Block 19 und damit auch die Bimetall-Feder 31 soweit ab, daß das Schaltwerk 27 wieder schließen kann.

Der PTC-Block 19 kann dabei von seinem Widerstandswert her unterschiedlich ausgelegt sein, wodurch unterschiedliche Schalttemperaturen erhalten werden können. Dazu ist es lediglich erforderlich, unterschiedliche PTC-Blöcke 19 zwischen die federnden Vorsprünge 21, 22 sowie die Anschlußelektroden 12, 13 in der Öffnung 14 anzuordnen.

## Patentansprüche

1. Temperaturabhängiger Schalter (10) mit zwei an einem Isolationsträger (11) befestigten Anschlußelektroden (12, 13), einem Schaltwerk (27), das in Abhängigkeit von seiner Temperatur eine elektrisch leitende Verbindung zwischen den beiden Anschlußelektroden (12, 13) herstellt, sowie einem Widerstandsteil (18), das elektrisch parallel zu dem Schaltwerk (27) mit den beiden Anschlußelektroden verbunden ist, **dadurch gekennzeichnet, daß** das Widerstandsteil (18) senkrecht zu den Anschlußelektroden (12, 13) in den Isolationsträger (11) eingesteckt wird, so daß es innen in dem Isolationsträger (11) sitzt und von diesem gehalten wird.

2. Schalter nach Anspruch 1, **dadurch gekennzeichnet, daß** die beiden Anschlußelektroden (12, 13) flächige Metallteile umfassen, die in einer Ebene (15) angeordnet sind, und daß das Widerstandsteil (18) auf den Metallteilen aufliegt.

3. Schalter nach Anspruch 2, **dadurch gekennzeichnet, daß** die beiden Anschlußelektroden (12, 13) mit Kontaktenden (12a, 13a) versehen sind, die in Längsrichtung des Schalters (10) hintereinander in einem Abstand (16) angeordnet sind, und daß das Widerstandsteil (18) den Abstand (16) überbrückt.

4. Schalter nach einem der Ansprüche 1 bis 3, **dadurch gekennzeichnet, daß** der Isolationsträger (11) mit federnden Vorsprüngen (21, 22) versehen ist, die das Widerstandsteil (18) zwischen sich einklemmen und auf die Anschlußelektroden (12, 13) drücken.

5. Schalter nach einem der Ansprüche 1 bis 4, **dadurch gekennzeichnet, daß** die eine Anschlußelektrode (12) einen festen Gegenkontakt (28) und die andere Anschlußelektrode (13) ein Bimetallteil (31) trägt, an dessen freiem Ende ein mit dem festen Gegenkontakt (28) zusammenwirkender beweglicher Gegenkontakt (29) sitzt.

6. Schalter nach einem der Ansprüche 1 bis 5, **dadurch gekennzeichnet, daß** das Widerstandsteil (18) ein PTC-Block (19) ist.

## Claims

1. A temperature-dependent switch having two connection electrodes (12, 13) mounted on an insulating support (11), a switching mechanism (27) that as a function of its temperature makes an electrically conductive connection between said two connection electrodes (12, 13), and a resistance element (18) that is connected to said two connection electrodes in a fashion electrically parallel to said switching mechanism (27), **characterized in that** said resistance element (18) is being inserted perpendicular to the connection electrodes (12, 13) into said insulating support (11) such that it sits inside the insulating support (11) and is retained by this.

2. The switch of claim 1, **characterized in that** the two connection electrodes (12, 13) comprise planar metal parts which are arranged in one plane (15), and that the resistance element (18) rests on the metal parts.

3. The switch of claim 2, **characterized in that** the two connection electrodes (12, 13) are equipped with contact ends (12a, 13a) which are arranged at a distance (16) one behind another in the longitudinal direction of the switch (10), and that the resistance element (18) spans the distance (16).

4. The switch of anyone of claims 1 through 3, **characterized in that** the insulating support (11) is equipped with resilient projections (21, 22) which clamp the resistance element (18) between them and press it onto the connection electrodes (12, 13).

5. The switch of anyone of claims 1 through 4, **characterized in that** one connection electrode (12) carries a fixed counter-contact (28) and the other connection electrode (13) carries a bimetallic element (31) on whose free end sits a movable counter-contact (29) co-acting with the fixed counter-contact (28).

6. The switch of anyone of claims 1 through 5, **characterized in that** the resistance element (18) is a PTC block (19).

## Revendications

1. Interrupteur à influence thermique (10) avec deux électrodes de raccordement (12, 13) fixées sur un support isolant (11), un dispositif de commutation (27) qui en fonction de sa température ëtablit une liaison conductrice d'électricité entre les deux électrodes de raccordement (12, 13), ainsi qu'un élément de résistance (18), qui est électriquement relié aux deux électrodes de raccordement en parallèle du dispositif de commutation (27), **caractérisé en ce qu'**on insère l'élément de résistance (18) dans le support isolant (11) perpendiculairement aux électrodes de raccordement (12, 13), pour qu'il soit placé à l'intérieur du support isolant (11) et maintenu par ce dernier.

2. Interrupteur selon la revendication 1, **caractérisé en ce que** les deux électrodes de raccordement (12, 13) comportent des éléments métalliques plats qui sont disposés dans un plan (15) et **en ce que** l'élément de résistance (18) s'appuie sur les éléments métalliques.

3. Interrupteur selon la revendication 2, **caractérisé en ce que** les deux électrodes de raccordement (12, 13) sont munies d'extrémités de contact (12a, 13a), qui en direction longitudinale de l'interrupteur (10) sont disposées l'une derrière l'autre à une certaine distance (16) et **en ce que** l'élément de résistance (18) enjambe la distance (16).

4. Interrupteur selon l'une quelconque des revendications 1 à 3, **caractérisé en ce que** le support isolant (11) est muni de saillies élastiques (21, 22) qui serrent l'élément de résistance (18) entre elles et le pressent sur les électrodes de raccordement (12, 13).

5. Interrupteur selon l'une quelconque des revendications 1 à 4, **caractérisé en ce que** l'une des électrodes de raccordement (12) porte un contre-contact fixe (28) et **en ce que** l'autre électrode de raccordement (13) porte un élément bimétallique (31) sur l'extrémité libre duquel est placé un contre-contact mobile (29) coopérant avec le contre-contact fixe (28).

6. Interrupteur selon l'une quelconque des revendications 1 à 5, **caractérisé en ce que** l'élément de résistance (18) est un bloc PTC (19).
